# EUROPÄISCHE PATENTSCHRIFT

(11) **EP 0 191 358 B1**
(45) Veröffentlichungstag und Bekanntmachung des Hinweises auf die Patenterteilung: **11.09.1991**
(21) Anmeldenummer: 86101132.8
(22) Anmeldetag: 29.01.1986
(51) Int. Cl.: D04H 3/03

(54) **Vorrichtung zum Verteilen eines Fadenbündels bei der Spinnvliesherstellung**
Apparatus for distributing a filament tow during the manufacture of a spun-bonded fabric
Dispositif de distribution d'un câble de filaments lors de la fabrication d'une nappe de filage

(30) Priorität: 11.02.1985 DE 3504588
(43) Veröffentlichungstag der Anmeldung: 20.08.1986
(73) Patentinhaber: J. H. Benecke AG, D-30419 Hannover (DE)
(72) Erfinder: Mente, Kurt, D-3000 Hannover 21 (DE)
(74) Vertreter: UEXKÜLL & STOLBERG

(56) Entgegenhaltungen:
- DE-A- 2 421 401

## Beschreibung

Eine Vorrichtung zum Verteilen eines Fadenbündels bei der Spinnvliesherstellung gemäß Obergriff ist aus der DE-PS 24 21 401 bereits bekannt.

Es hat sich gezeigt, daß mit derartigen auch als Changiervorrichtungen bezeichneten Anlagen gewisse Ungleichmäßigkeiten bei der Vliesablage auftreten, die sich durch eine geringe Wolkenbildung beim abgelegten Vlies zeigen. Dieses beruht vermutlich darauf, daß bei Erreichung der jeweiligen Totpunkte während der Oszillation der Strömungsleitflächen in den betreffenden Bereichen eine zu dichte Ablagerung der Fasern erfolgt, die auch nicht durch Erhöhung der Frequenz der Hin- und Herbewegung beseitigt werden kann.

Der vorliegenden Erfindung liegt die Aufgabe zugrunde, eine nach wie vor wartungsarme und funktionssichere Ablagevorrichtung zu schaffen, die die Herstellung von Wirrfaservliesen höchst möglicherer Gleichmäßigkeit gestattet.

Zur Lösung dieser Aufgabe wird eine Vorrichtung der eingangs erwähnten Art vorgeschlagen, bei der an der unteren Kante der oszillierenden Strömungsleitflächen (Coandaschalen) jeweils eine bogenförmige Aussparung vorgesehen ist.

Weitere bevorzugte Ausführungsformen sind in den Unteransprüchen enthalten.

Überraschenderweise hat sich gezeigt, daß mit einer bogenförmigen Aussparung im Mittelbereich der Kanten der jeweiligen Strömungsleitflächen (Coandaschalen) ein vollständig gleichmäßiges Wirrfaservlies abgelegt werden kann. Wenngleich die Ursache für die erreichte nahezu vollständige Gleichmäßigkeit bei der Ablage des Wirrfaservlieses noch nicht genau bekannt ist, kann jedoch angenommen werden, daß eine gleichmäßige Verteilung deswegen erfolgt, weil die Ablenkpunkte an der unteren Kante der Coandaschalen sich in verschiedener Höhe befinden, so daß eine geringere Ablenkung im Innenbereich der bogenförmigen Aussparung und eine größere Ablenkung im äußeren Bereich oder Randbereich der Coandaschalen erfolgt, wodurch sich unter Berücksichtigung der gesamten Strömungs- und Ablageverhältnis eine gleichmäßige Ablage der Fasern ergibt.

Im folgenden soll die Erfindung anhand von Zeichnungen näher erläutert werden; es zeigen:
- Figur 1: eine perspektivische Ansicht eines Teiles einer Ablenkeinheit;
- Figur 2: einen senkrechten Schnitt durch eine Spreizdüse mit Strömungsgleitflächen in der Ebene II-II;
- Figur 3: eine perspektivische teilweise geschnittene Darstellung der Vorrichtung analog Figur 2;.
- Figur 4: eine Seitenansicht der Spreizdüse mit einer Coandaschale von der Ebene IV-IV.

Die Fasern, die unmittelbar nach dem Spinnvorgang zunächst in an sich bekannter Weise durch einen Treibmittelstrom verstreckt worden sind, werden durch eine Spreizdüse 5 bzw. 5' an den Strömungsleitflächen bzw. Coandaschalen 1 und 2 bzw. 1' und 2' vorbeigeführt und aufgrund der Oszillation dieser alternierend und periodisch nach entgegengesetzten und zum ursprünglichen Faserverlauf senkrechten Richtungen abgelenkt. Dieses erfolgt dadurch, daß die beiden Coandaschalen - wie in der Zeichnung durch die Pfeile P und P' angedeutet - so hin- und herbewegt werden, daß sich die Fasern in schneller Folge abwechselnd an jeweils eine der beiden Strömungsleitflächen anlegen. Die Frequenz der Hin- und Herbewegung liegt in einem Bereich von 10 bis 60 und vorzugsweise 25 bis 50 s-1.

Die einzelnen Coandaschalen 1,2 bzw. 1', 2' sind durch weitere Leitflächen 3 und 4 starr verbunden, wie es in Figur 1 und 4 gezeigt ist. Diese weiteren Leitflächen 3 und 4 sind in Richtung auf die Spreizdüsen 5 konvex gebogen oder können ein einfaches Rohr sein, welches an dem Schwingungsantrieb für die Oszillation angreift.

Jeweils an der unteren Kante der Coandaschalen 1, 2 bzw. 1', 2' sind bogenförmige Aussparungen 6 bzw. 7 vorgesehen. Die Scheitelhöhe der bogenförmigen Aussparung 6,7 beträgt etwa 4 bis 6 mm bei einer Basis von etwa 2,5 bis 3 cm, jeweils bezogen auf eine etwa 6 cm breite und etwa 3 cm hohe Coandaschale.

Wie in Figur 1 und 3 gezeigt, sind die schlitzförmigen Spreizdüsen so angeordnet, daß die längere Dimension der Düsenöffnung in der Bewegungsrichtung der unter der Ablenkeinheit vorbeigeführten Ablagebahn B liegt.

Figur 2 verdeutlicht, daß die Ablenkung im Scheitelpunkt der Aussparung sehr viel geringer (Pfeil Aᵢ) ist als die Ablenkung an der unteren Kante der Coandaschale (Pfeil Aₐ.)

Selbstverständlich ist es möglich, die Aussparung auch in anderer Gestalt und Dimensionierung vorzusehen, falls aufgrund der Strömungs- oder Ablegeverhältnisse in bestimmten Bereichen eine Neigung zur Wolkenbildung im abgelegten Wirrfaservlies auftritt.

Die Anwendung der vorstehend beschriebenen Vorrichtung führt zu endlos gesponnenen Wirrfaservliesen von vollständiger Gleichmäßigkeit, wie sie bislang mit bekannten Vorrichtungen nicht erzielt werden konnte.

Darüberhinaus wird im Gegensatz zu bekannten Verfahren, wie beispielsweise dem "DOCAN"-Verfahren mit ein dimensionaler Spreizung, durch die zu den Strömungsleitflächen um 90^{o}versetzt angeordneten weiteren Leitflächen eine zwei dimensionale Spreizung mit vollständiger Gleichmäßigkeit ermöglicht.

## Patentansprüche

1. Vorrichtung zum Verteilen eines Fadenbündels bei der Spinnvliesherstellung mit pneumatischer Fadenförderung, bei der zu beiden Seiten des verstreckten geförderten Fadenbündels periodisch bewegte Strömungsleitflächen (Coandaschalen)vorgesehen sind, die mit ausreichendem Abstand voneinander starr miteinander verbunden sind und senkrecht zur Fadenförderrichtung hin- und herbewegbar sind, wobei senkrecht zu Bewegungsrichtung (P,P') der Strömungsleitflächen beidseits des Fadenbündels zwei weitere Leitflächen mit diesen verbunden sind, dadurch gekennzeichnet, daß an der unteren Kante der oszillierenden Strömungsleitflächen (Coandaschalen) (1,2) jeweils eine bogenförmige Aussparung (6,7) vorgesehen ist.

2. Vorrichtung nach Anspruch 1, dadurch gekennzeichnet, daß die bogenförmige Aussparung (6,7) ihren Scheitelpunkt im mittleren Bereich der Strömungsleitfläche hat.

3. Vorrichtung nach Anspruch 1 und 2, dadurch gekennzeichnet, daß bei einer etwa 6 cm breiten und etwa 3 cm hohen Strömungsleitfläche die Grundlinie der bogenförmigen Aussparung 20 bis 25 mm und die Tiefe der Aussparungen etwa 4 bis 8 mm beträgt.

4. Vorrichtung nach Anspruch 1 bis 3, dadurch gekennzeichnet, daß die weiteren Leitflächen (3,4), die mit den Strömungsleitflächen (Coandaschalen) (1,2) verbunden sind, ebenfalls schalenförmig oder als Rohr ausgebildet sind und als Spreizvorrichtung für das Fadenbündel dienen.

5. Vorrichtung nach Anspruch 1 bis 4, dadurch gekennzeichnet, daß zur Ablage einer Reihe von Faserströmen eine entsprechende Anzahl von Strömungsleitflächen (1,2) zu Ablenkeinheiten mit integrierten Spreizflächen angeordnet ist, bei der die weiteren Leitflächen (3,4) als zwei durchgehende und die Ablenkeinheiten starr verbindenden Teile ausgebildet sind, an denen der Schwingungsantrieb für die Hin- und Herbewegung (P,P') angreift.

## Claims

1. Device for distributing a bundle of filaments in the manufacture of spun bonded fabric with pneumatic fibre conveyance, in which on both sides of the bundle of filaments, which is conveyed in a stretched manner, periodically moved flow guiding faces (Coanda shells) are provided, which are rigidly connected together with a sufficient distance from one another and which reciprocate perpendicular to the direction of travel of the filaments, two further guiding faces being connected on both sides of the bundle of filaments and perpendicular to the direction of motion (P, P') of the flow guiding faces, characterised in that on the lower edge of the oscillating flow guiding faces (Coanda shells) (1, 2) a respective arc-shaped recess (6, 7) is provided.

2. Apparatus according to claim 1, characterised in that the arc-shaped recess (6, 7) has its apex in the central region of the flow guiding face.

3. Apparatus according to claim 1 and 2, characterised in that, in the case of a flow guiding face which is approximately 6 cm wide and approximately 3 cm high, the base line of the arc-shaped recess is 20 to 25 mm and the depth of the recesses approximately 4 to 8 mm.

4. Apparatus according to claim 1 to 3, characterised in that the further guiding faces (3, 4) which are connected to the flow guiding faces (Coanda shells) (1, 2) are also dish-shaped or are formed as a tube and act as an expanding device for the bundle of filaments.

5. Apparatus according to claim 1 to 4, characterised in that, in order to deposit a row of fibre streams, a corresponding number of flow guiding faces (1, 2) are mounted as deflecting units with integral expansion faces, in which the further guiding faces (3, 4) are formed as two continuous parts, which rigidly connect the deflection units and with which the oscillating drive for the reciprocation motion (P, P') is engaged.

## Revendications

1. Dispositif de répartition d'un faisceau de fibres ou fils lors de la fabrication d'une nappe de filage, avec transport pneumatique des fils, dans lequel sont disposées de part et d'autre du faisceau de fils étirés transportés des surfaces de guidage de l'écoulement (ou coquilles Coanda) se déplaçant périodiquement qui sont rigidement reliées l'une à l'autre en ménageant une distance suffisante et qui sont susceptibles de se déplacer alternativement perpendiculairement à la direction de transport des fils, deux surfaces de guidage supplémentaires étant reliées à ces deux dites surfaces, de part et d'autre du faisceau de fils et perpendiculairement à la surface de déplacement (P, P') des surfaces de guidage de l'écoulement, caractérisé en ce qu'un évidement arqué (6, 7) est prévu sur la face inférieure des surfaces oscillantes de guidage de l'écoulement (ou coquille de Coanda) (1, 2).

2. Dispositif selon la revendication 1, caractérisé en ce que l'évidement arqué (6, 7) présente un apex situé dans la partie médiane des surfaces de guidage de l'écoulement.

3. Dispositif selon la revendication 1 ou 2, caractérisé en ce que, pour des surfaces de guidage de l'écoulement d'une largeur d'environ 6 cm et d'une hauteur d'environ 3 cm, la ligne de base de l'évidement arqué présente une longueur de 20 à 25 mm, et en ce que la profondeur de l'évidement est de l'ordre de 4 à 8 mm.

4. Dispositif selon l'une des revendications 1 à 3, caractérisé en ce que les surfaces de guidage (3, 4) supplémentaires qui sont reliées aux surfaces de guidage de l'écoulement (ou coquilles de Coanda) (1, 2) présentent également une forme de coquille ou de tuyau et en ce qu'elles servent également de dispositif de diffusion du faisceau de fils.

5. Dispositif selon l'une des revendications 1 à 4, caractérisé en ce que pour réaliser le dépôt d'une série d'écoulements de fibres, on dispose en unités de déviation de l'écoulement un nombre correspondant de surfaces de guidage de l'écoulement (1, 2) avec des surfaces de diffusion intégrées, et en ce que les surfaces de guidage supplémentaires (3, 4) sont conformées comme deux parties qui traversent et relient rigidement les unités de déviation de l'écoulement, et sur lesquelles est accouplé le mécanisme d'entraînement oscillant du mouvement alternatif.
